# EUROPÄISCHE PATENTSCHRIFT

(11) **EP 1 191 182 B1**
(45) Veröffentlichungstag und Bekanntmachung des Hinweises auf die Patenterteilung: **02.03.2005**
(21) Anmeldenummer: 01810893.6
(22) Anmeldetag: 17.09.2001
(51) Int. Cl.: E06B 7/20, E05C 9/18

(54) **Vorrichtung zum Abdichten und Verriegeln einer schwellenlosen Mehrflügeltür**
Device for sealing and locking a multiple wing door without a threshold
Dispositif pour étanchéifier et verrouiller une porte à battants multiples sans seuil

(30) Priorität: 25.09.2000 CH 18702000
(43) Veröffentlichungstag der Anmeldung: 27.03.2002
(62) Teilanmeldung aus: 04021863.8
(73) Patentinhaber: Planet GDZ AG, 8309 Nürensdorf (CH)
(72) Erfinder: Dintheer, Andreas, 8309 Nürensdorf (CH)
(74) Vertreter: Clerc, Natalia

(56) Entgegenhaltungen:
- DD-A- 291 117
- FR-A- 659 820
- PATENT ABSTRACTS OF JAPAN vol. 1999, no. 09, 30. Juli 1999 (1999-07-30) & JP 11 117640 A (MITSUBOSHI BELTING LTD), 27. April 1999 (1999-04-27)

## Beschreibung

Die Erfindung betrifft eine Vorrichtung zum Abdichten und Verriegeln einer schwellenlosen Mehrflügeltür gemäss Oberbegriff des Patentanspruchs 1. Sie betrifft ferner eine Absenkdichtung und einen Treibriegel zur Verwendung mit einer solchen Vorrichtung.

Aus dem Stand der Technik sind schwellenlose Türen bekannt. Ferner sind absenkbare Absenkdichtungen beispielsweise nach der DE-OS 195 16 530 bekannt. Absenkdichtungen sind im Bodenbereich der Türflügel und im wesentlichen horizontal ausgerichtet angeordnet. Bei Mehrflügeltüren werden Treibriegel eingesetzt, die an der den Scharnieren der Tür gegenüberliegenden Seite im wesentlichen vertikal geführt sind und in einer Schliessmulde einrastbar sind. Bei bekannten Mehrflügeltüren, die Absenkdichtungen einsetzen, wird der Treibriegel seitlich neben der Absenkdichtung geführt. Dabei wird die Absenkdichtung neben der Schliessmulde auf den Boden gedrückt und schliesst die beiden Räume schall- und rauchdicht voneinander ab. Diese Vorgehensweise weist den Nachteil auf, dass das Türblatt relativ dick sein muss, so dass Dichtung und Treibriegel nebeneinander im Holz bzw. Material der Tür Platz haben.

Eine weitere Ausführungsform aus dem Stand der Technik ist das Vorsehen einer sehr breiten, zum Beispiel 20 mm breiten, Absenkdichtung, die von einem beispielsweise 10 mm starken Treibriegel durchstossen wird. Dies weist auch den Nachteil auf, dass die Tür im Blatt relativ breit sein muss und dass die Dichtwirkung um die Absenkdichtung herum nicht ausreichend sein kann.

DD 291 117 offenbart ferner eine Abdichtung für eine schwellenlose Türe mit einem Dichtbalken, einem seitlichen Stössel und einer Schliessstange. Wird die Türe geschlossen, so wird der Stössel eingedrückt und der Dichtbalken in Schrägstellung gebracht. Der Balken wird anschliessend mittels der Schliessstange ganz nach unten gedrückt.

Es liegt der vorliegenden Erfindung die Aufgabe zugrunde, einen Treibriegel für Mehrflügeltüren der eingangs genannten Art anzugeben, der sowohl die Dichtwirkung der Absenkdichtung gewährleistet, als auch den Einsatz von schmalen Türblätter gestattet.

Diese Aufgabe wird für den Treibriegel der eingangs genannten Art durch die Merkmale des Anspruchs 1 gelöst.

Dadurch, dass der Treibriegel in seinem die Absenkdichtung durchstossenden Bereich abgeflacht ist, kann eine dünnere Absenkdichtung verwendet werden, so dass das zu verwendende Türblatt schmal bleiben kann und die Dichtlippe durchgängig geschlossen bleibt.

Vorzugsweise ist dem Treibriegel ein Blech selber als Mulde zugeordnet oder ein solches Blech deckt eine grössere Mulde ab, so dass die Absenkdichtung jederzeit beim Absenken auf den Boden die vollständige Dichtheit gewährleistet.

Die Erfindung wird nun unter Bezugnahme auf die Zeichnungen näher beschrieben. Es zeigen:
- Fig. 1: eine teilweise geschnittene Seitenansicht auf ein Türblatt einer Mehrflügeltür in seinem unteren Bereich,
- Fig. 2: eine Seitenansicht in Richtung des Pfeiles II aus der Fig. 1 auf den selben unteren Bereich,
- Fig. 3: eine teilweise geschnittene Draufsicht auf die von dem Treibriegel durchstossene Absenkdichtung in der vom Pfeil III aufgezeigten Ebene, und
- Fig. 4: eine schematische Skizze einer zweiflügeligen Türe mit den Elementen nach den Fig. 1 bis 3.

Die Fig. 1 zeigt eine teilweise geschnittene Seitenansicht auf ein Türblatt 1 einer Mehrflügeltür 1, 21 in seinem unteren Bereich mit dem Blick auf das Türblatt 1 mit eingesetzter Absenkdichtung 2 und eingesetztem Treibriegel 3. Das Türblatt 1 der schwellenlosen Türe ist über dem Boden 4 in einem durch das Bezugszeichen 5 angedeuteten Abstand oberhalb desselben angeordnet und steht zur Verriegelung über einer Verriegelungsmulde 6. Die Verriegelungsmulde 6 ist mit einem Schliessblech 7 abgedeckt, das über eine Öffnung 8 verfügt, durch die der Treibriegel 3 hindurchstossen kann. Die Absenkdichtung 2 ist eine Konstruktion bekannter Art, beispielsweise nach der Gebrauchsmusteranmeldung in Österreich Nr. 93/2000 der Anmelderin. Es können aber auch andere Absenkdichtungen 2 Verwendung finden. Wesentlich ist, dass in dem Türblatt 1 ein Hohlraum 9 vorgesehen ist, in dem das Gehäuseprofil 10 der Absenkdichtung 2 einsetzbar ist. Das Dichtungsprofil 11 der Absenkdichtung 2 ist in den Zeichnungen nicht im abgesenkten Zustand dargestellt, obwohl die Tür geschlossen ist, weil sie oberhalb der Verriegelungsmulde 6 steht. In diesem Fall wird eine betätigte Absenkdichtung 2 sich üblicherweise selbsttätig auf den Boden 4 absenken. Zur Vereinfachung ist die zeichnerische Darstellung mit nicht betätigter Absenkdichtung 2 gewählt worden.

Das Gehäuseprofil 10 wird zur Befestigung am Türblatt 1 von einem L-förmigen Blech 19 untergriffen, welches seitlich auf dem Türblatt 1 zum Beispiel aufgeschraubt wird.

Der Treibriegel 3 ist in seinem oberhalb der Absenkdichtung 2 befindlichen Bereich beispielsweise eine rundzylindrische Stange 13, die in dem die Absenkdichtung 2 durchstossenden Bereich 23 rechteckig abgeflacht ist. Der abgeflachte Bereich 23 kann beispielsweise durch Fräsen oder durch Pressklopfen erreicht werden. Der Treibriegel 3 ist ferner im Bereich des in der Fig. 4 dargestellten bekannten Betätigungshebels 20 oder schiessende Stangen entsprechend dem Stand der Technik ausgestaltet. Der abgeflachte Bereich 23 hat eine Länge, die mindestes so gross ist wie die Höhe der Absenkdichtung plus der Abstand 5 plus die Eindringtiefe des Riegels in die Mulde 6.

Anstelle der Kombination Verriegelungsmulde 6 und Schliessblech 7 ist auch ein eine flache Mulde integrierendes Blech einsetzbar. Anstelle der rundzylindrische Stange 13 mit rechteckiger Abflachung 23 kann natürlich auch eine entsprechende rechteckige Stange durchgängig Verwendung finden.

Aus der Fig. 1 ist zu erkennen, dass die Dicke des Türblattes 1 schmal gewählt werden kann, wobei auch eine noch schmalere Ausführung als das dreifache der Breite der Absenkdichtung 2 möglich ist. Bei einer Breite derselben von 13 Millimetern sind Türblätterdicken unter 40 Millimeter möglich.

Die Fig. 2 zeigt eine Seitenansicht in Richtung des Pfeiles II aus der Fig. 1 auf den selben unteren Bereich eines Türblattes. Gleiche Merkmale weisen in allen Fig. jeweils dieselben Bezugszeichen auf.

Wesentlich für die optische Wirkung und Dichtheit der geschlossenen Tür ist die Befestigung des Bleches 7 in Längsrichtung der geschlossenen Tür, d.h. mit Schrauben 12, die bei geschlossener Tür unterhalb des Türblattes 1 sind. Dabei können diese Schrauben 12 vollständig unter der Dichtung 11 verschwinden oder seitlich von dieser unter dem Türblatt angeordnet sein.

Zentrales und durchgehendes Element in Fig. 2 ist die Dichtung 11, die ausschliesslich eine rechteckige Öffnung 14 aufweist, durch die der Treibriegel 3 mit seinem rechteckigen Abschnitt 23 hindurchtritt. Falls der abgeflachte Abschnitt 23 eine andere Form aufweist, z.B. trapezoid oder ähnlich, dann ist auch die Öffnung 14 entsprechend vorgesehen. Die Öffnung 14 weist dabei eine Querschnittsfläche auf, die gerade eben dem Durchmesser des Treibriegels entspricht, so dass dort wenig Spiel ist. Durch ein abgerundetes Ende 15 des Treibriegels 3 ist dann immer gewährleistet, dass nach dem automatischen Absenken der Dichtung 11 auf den Boden 4 und dem Schliessen der Tür, der dann nachgeführte Treibriegel 3 durch die Öffnung 14 hindurchtritt und in die Bohrung 8 in dem Blech 7 abgesenkt wird.

Dabei ist die Öffnung 14 (ohne zeichnerische Darstellung) vorteilhafterweise nicht mittig in dem Dichtungsprofil 11 der Dickdichtung 2 angebracht, sondern ist seitlich bezüglich der im Türblatt 1 liegenden Symmetrieebene 25 der Dickdichtung 2 verschoben. In der Fig. 4 ist die Richtung der Schliessbewegung mit dem Bezugszeichen 26 bezeichnet. Die besagte Verschiebung ist in derselben Richtung zu wählen, d.h. befindet sich in der Richtung des Pfeilendes 26. Bei Schliessen der Tür weist die Absenkdichtung 2 die Funktion auf, nach und nach das Abdichtprofil 11 abzusenken. Dieses berührt vor dem vollkommenen Schliessen des Türflügels 1 den Boden 4 und wird somit mitgezogen oder geschleift. Dadurch wird der mittlere Bereich des Abdichtprofil 11 in Gegenrichtung zum Pfeil 26 verschoben, sozusagen festgehalten, und der Treibriegel 3 kann nun die asymmetrisch angeordnete Öffnung 14, die nun in die Mitte unter die Ebene 25 gezogen worden ist, durchstossen.

Mit den Bezugszeichen 16 und 17 sind Teile des Trägerprofils bezeichnet, die in einem Abstand um den Treibriegel 3 herum ausgenommen sind. Da sie eine Stütz- und Führungsfunktion ausüben, ist eine entsprechende Ausnehmung über einige Zentimeter ohne Qualitätsverluste der Führung akzeptabel. Um den abgeflachten Teil 23 des Treibriegels 3 herum ist im oberen Teil des Gehäuseprofils 10 eine Kunststoffführung 18 eingelassen, die selbst in der Höhe mit einem Steg des Gehäuseprofils 10 gehalten wird.

In der Fig. 3 ist dies in einer teilweise geschnittenen Draufsicht auf die von dem Treibriegel 23 durchstossene Absenkdichtung 11 in der vom Pfeil III der Fig. 2 aufgezeigten Ebene zu erkennen. Der flache Treibriegel 23 ist von der Führung 18 eng umgeben, wobei nur an deren Ecken die abgerundeten Ecken 15 erkannt werden können. Im oberen Bereich des Dichtungsgehäuses 10 ist ein Langloch 24 vorgesehen, um den Treibriegel 23 hindurchtreten zu lassen.

Die Fig. 4 zeigt eine schematische Skizze einer zweiflügeligen Türe mit den Elementen nach den Fig. 1 bis 3. Die Türflügel 1 und 21 sind nur schematisch dargestellt, um die Verhältnisse und Anordnung von Treibriegel 3 mit rundem 13 und abgeflachtem Teil 23 zur Absenkdichtung 2 darzustellen. Die Betätigung der Absenkdichtung 2 und die Anordnung der weiteren die Türflügel 1, 21 betreffenden Elemente sind dem Fachmann geläufig.

## Patentansprüche

1. Vorrichtung zum Abdichten und Verriegeln einer schwellenlosen Mehrflügeltür (1, 21), wobei die Vorrichtung einen Treibriegel (3) und eine Absenkdichtung (2) mit einem Dichtungsprofil (11) aufweist, wobei der Treibriegel (3) eine Stange (13) aufweist, welche sich im montierten Zustand durch einen in einem Flügel (1) der Mehrflügeltür (1, 21) angeordneten Betätigungsmechanismus (20) hindurch erstreckt, und wobei die Stange (13) die Absenkdichtung (2) durchstösst, **dadurch gekennzeichnet, dass** die Stange (13) mindestens in ihrem die Absenkdichtung (2) durchstossenden Abschnitt abgeflacht (23) ist, dass die Absenkdichtung (2) eine entsprechende führende Öffnung (24, 18) für den abgeflachten Abschnitt (23) aufweist, dass das Dichtungsprofil (11) der Absenkdichtung (2) in der zum Anpressen auf einen Boden (4) vorgesehenen Dichtfläche eine den abgeflachten Abschnitt (23) durchlassende Öffnung (14) aufweist und dass die Stange (13) nach Absenken der Absenkdichtung (11) absenkbar ist.

2. Vorrichtung nach Anspruch 1, **dadurch gekennzeichnet, dass** die Öffnung (14) in dem Dichtungsprofil (11) asymmetrisch bezüglich der Mittelebene (25) der Absenkdichtung (2) und verschoben in Richtung (26) des sich schliessenden Flügels (1) angeordnet ist.

3. Vorrichtung nach Anspruch 2, **dadurch gekennzeichnet, dass** die seitliche Verschiebung der Öffnung (14) in dem Dichtungsprofil (11) gegenüber der Mittelebene (25) zwischen einem Zehntel und einem Drittel des Abstandes (5) zwischen Boden (4) und Unterkante des Türblattes des Flügels (1) beträgt.

4. Vorrichtung nach einem der Ansprüche 1 bis 3, **dadurch gekennzeichnet, dass** die Stange (13) eine zylindrische Stange ist und dass der abgeflachte Abschnitt (23) im Querschnitt im wesentlichen rechteckig ist.

5. Vorrichtung nach einem der vorstehenden Ansprüche, **dadurch gekennzeichnet, dass** die unteren Kanten (15) des Treibriegels (3) abgerundet sind.

6. Vorrichtung nach Anspruch 1, **dadurch gekennzeichnet, dass** die Breite der Absenkdichtung 13 Millimeter beträgt.

7. Absenkdichtung zur Verwendung mit einer Vorrichtung nach einem der vorstehenden Ansprüche 1 bis 6, **dadurch gekennzeichnet, dass** die Absenkdichtung ein Gehäuseprofil (10) aufweist und dass die führende Öffnung (24) der Absenkdichtung (2) aus einer Bohrung in dem Gehäuseprofil (10) der Absenkdichtung (2) und aus einem eine durchgehende Bohrung aufweisenden Führungselement (18) besteht, wobei letzteres in dem Gehäuseprofil (10) fest oder längsverschieblich angeordnet ist.

8. Absenkdichtung nach Anspruch 7, **dadurch gekennzeichnet, dass** die Öffnung (14) in dem Dichtungsprofil (11) asymmetrisch bezüglich der Mittelebene (25) der Absenkdichtung (2) und verschoben in Richtung (26) des sich schliessenden Flügels (1) angeordnet ist.

9. Treibriegel zur Verwendung mit einer Vorrichtung nach einem der Ansprüche 1 bis 6, wobei der Treibriegel (3) eine Stange (13) aufweist, welche sich im montierten Zustand durch einen in einem Flügel (1) der Mehrflügeltür (1, 21) angeordneten Betätigungsmechanismus (20) hindurch erstreckt, **dadurch gekennzeichnet, dass** die Stange (13) mindestens in ihrem die Absenkdichtung (2) durchstossenden Abschnitt abgeflacht (23) ist.

10. Treibriegel nach Anspruch 9, **dadurch gekennzeichnet, dass** die Stange (13) eine zylindrische Stange ist und dass der abgeflachte Abschnitt (23) im Querschnitt im wesentlichen rechteckig ist.

## Claims

1. Device for sealing and bolting a multi-wing door (1, 21) without a sill, the device having an espagnolette (3) and a drop-down seal (2) with a sealing profile (11), the espagnolette (3) having a bar (13) which, in the mounted state, extends through an operating mechanism (20) arranged in one wing (1) of the multi-wing door (1, 21), and the bar (13) passing through the drop-down seal (2), **characterized in that** the bar (13) is flattened (23) at least in its portion passing through the drop-down seal (2), **in that** the drop-down seal (2) has a corresponding guiding opening (24, 18) for the flattened portion (23), **in that** the sealing profile (11) of the drop-down seal (2) has, in the sealing surface intended for pressing onto a floor (4), an opening (14) allowing the flattened portion (23) through, and **in that** the bar (13) can be lowered after the drop-down seal (2) has been lowered.

2. Device according to Claim 1, **characterized in that** the opening (14) in the sealing profile (11) is arranged asymmetrically in relation to the central plane (25) of the drop-down seal (2) and offset in the direction (26) of the closing wing (1).

3. Device according to Claim 2, **characterized in that** the lateral offset of the opening (14) in the sealing profile (11) in relation to the central plane (25) is between a tenth and a third of the distance (5) between the floor (4) and the lower edge of the door leaf of the wing (1).

4. Device according to one of Claims 1 to 3, **characterized in that** the bar (13) is a cylindrical bar and **in that** the flattened portion (23) is essentially rectangular in cross section.

5. Device according to one of the preceding claims, **characterized in that** the lower edges (15) of the espagnolette (3) are rounded.

6. Device according to Claim 1, **characterized in that** the width of the drop-down seal is 13 millimetres.

7. Drop-down seal for use with a device according to one of the preceding Claims 1 to 6, **characterized in that** the drop-down seal has a housing profile (10) and **in that** the guiding opening (24) of the drop-down seal (2) consists of a bore in the housing profile (10) of the drop-down seal (2) and of a guide element (18) having a through-bore, the guide element being arranged firmly or longitudinally displaceably in the housing profile (10).

8. Drop-down seal according to Claim 7, **characterized in that** the opening (14) in the sealing profile (11) is arranged asymmetrically in relation to the central plane (25) of the drop-down seal (2) and offset in the direction (26) of the closing wing (1).

9. Espagnolette for use with a device according to one of Claims 1 to 6, the espagnolette (3) having a bar (13) which, in the mounted state, extends through an operating mechanism (20) arranged in one wing (1) of the multi-wing door (1, 21), **characterized in that** the bar (13) is flattened (23) at least in its portion passing through the drop-down seal (2).

10. Espagnolette according to Claim 9, **characterized in that** the bar (13) is a cylindrical bar and **in that** the flattened portion (23) is essentially rectangular in cross section.

## Revendications

1. Dispositif pour étanchéifier et verrouiller une porte à plusieurs battants sans seuil (1, 21), le dispositif présentant une crémone (3) et un joint de bas de porte (2) avec un profilé d'étanchéité (11), la crémone (3) présentant une tige (13) qui s'étend dans l'état monté à travers un mécanisme d'actionnement (20) disposé dans un battant (1) de la porte à plusieurs battants (1, 21), et la tige (13) traversant le joint de bas de porte (2), **caractérisé en ce que** la tige (13) est aplatie (23) au moins dans sa portion traversant le joint de bas de porte (2), **en ce que** le joint de bas de porte (2) présente une ouverture (24, 18) de guidage correspondante pour la portion aplatie (23), **en ce que** le profilé d'étanchéité (11) du joint de bas de porte (2) dans la face d'étanchéité prévue pour être pressée contre un sol (4) présente une ouverture de passage (14) pour la portion aplatie (23) et **en ce que** la tige (13) peut être abaissée après l'abaissement du joint de bas de porte (11).

2. Dispositif selon la revendication 1, **caractérisé en ce que** l'ouverture (14) est disposée dans le profilé d'étanchéité (11) de manière asymétrique par rapport au plan médian (25) du joint de bas de porte (2) et de manière décalée dans la direction (26) du battant (1) se fermant.

3. Dispositif selon la revendication 2, **caractérisé en ce que** le déplacement latéral de l'ouverture (14) dans le profilé d'étanchéité (11) par rapport au plan médian (25) vaut entre un dixième et un tiers de la distance (5) entre le sol (4) et l'arête inférieure du vantail de porte du battant (1).

4. Dispositif selon l'une quelconque des revendications 1 à 3, **caractérisé en ce que** la tige (13) est une tige cylindrique et **en ce que** la portion aplatie (23) a une section transversale essentiellement rectangulaire.

5. Dispositif selon l'une quelconque des revendications précédentes, **caractérisé en ce que** les arêtes inférieures (15) de la crémone (3) sont arrondies.

6. Dispositif selon la revendication 1, **caractérisé en ce que** la largeur du joint de bas de porte vaut 13 millimètres.

7. Joint de bas de porte pour l'utilisation avec un dispositif selon l'une quelconque des revendications précédentes 1 à 6, **caractérisé en ce que** le joint de bas de porte présente un profilé de boîtier (10) et **en ce que** l'ouverture de guidage (24) du joint de bas de porte (2) se compose d'un alésage dans le profilé de boîtier (10) du joint de bas de porte (2) et d'un élément de guidage (18) présentant un alésage traversant, ce dernier étant disposé fixement ou à coulissement longitudinal dans le profilé de boîtier (10).

8. Joint de bas de porte selon la revendication 7, **caractérisé en ce que** l'ouverture (14) dans le profilé d'étanchéité (11) est disposée de manière asymétrique par rapport au plan médian (25) du joint de bas de porte (2) et de manière décalée dans la direction (26) du battant (1) se fermant.

9. Crémone pour l'utilisation avec un dispositif selon l'une quelconque des revendications 1 à 6, dans laquelle la crémone (3) présente une tige (13) qui s'étend dans l'état monté à travers un mécanisme d'actionnement (20) disposé dans un battant (1) de la porte à plusieurs battants (1, 21), **caractérisée en ce que** la tige (13) est aplatie (23) au moins dans sa portion traversant le joint de bas de porte (2).

10. Crémone selon la revendication 9, **caractérisée en ce que** la tige (13) est une tige cylindrique et **en ce que** la portion aplatie (23) a une section transversale essentiellement rectangulaire.
